# FASCICULE DE BREVET EUROPEEN

(11) **EP 2 629 650 B1**
(45) Date de publication et mention de la délivrance du brevet: **03.12.2014**
(21) Numéro de dépôt: 11779824.9
(22) Date de dépôt: 10.10.2011
(51) Int. Cl.: A47K 10/34

(54) **APPAREIL DISTRIBUTEUR DE MATÉRIAU D'ESSUYAGE PRÉDÉCOUPÉ ENROULÉ EN BOBINE OU PLIÉ EN Z**
VORRICHTUNG ZUR VERTEILUNG VON AUFGEWICKELTEM ODER Z-FÖRMIG GEFALTETEM VORGESCHNITTENEM WISCHMATERIAL
APPLIANCE FOR DISTRIBUTING A PRECUT WIPING MATERIAL THAT IS ROLLED UP OR FOLDED IN A Z SHAPE

(30) Priorité: 18.10.2010 FR 1058449
(43) Date de publication de la demande: 28.08.2013
(73) Titulaire: Granger, Maurice, 42270 Saint-Priest-en-Jarez (FR)
(72) Inventeur: Granger, Maurice, 42270 Saint-Priest-en-Jarez (FR)
(74) Mandataire: Cabinet Laurent & Charras
(86) Numéro de dépôt international: PCT/FR2011/052354
(87) Numéro de publication internationale: WO 2012/052653

(56) Documents cités:
- EP-A1- 0 387 160
- WO-A1-2010/089467
- WO-A2-2009/150342
- US-A- 2 273 384

## Description

L'invention se rattache au secteur technique des appareils distributeurs de matériau d'essuyage du type papier ouaté pour des applications essuie-mains, papier toilette, essuyage et nettoyage en général.

Le matériau d'essuyage peut se présenter dans différentes configurations qui ont toutes faites l'objet d'études et de recherches par le Demandeur, spécialisé dans cette technologie des appareils distributeurs depuis une quarantaine d'années avec un très grand nombre de brevets déposés.

Le matériau d'essuyage peut être enroulé en bobine et la distribution s'effectue par des appareils et distributeurs incluant un dispositif de coupe à fonctionnement automatique et semi-automatique. Ces appareils permettent de découper par un dispositif de coupe disposé dans un tambour, les matériaux selon un format déterminé.

Le matériau d'essuyage peut ainsi être plié en accordéon par un mécanisme spécifique avec dispositif de coupe intégré. Un exemple est celui décrit dans le brevet EP 387160.

Le matériau d'essuyage peut être prédécoupé et dans ce cas, il est plié en Z par plis successifs. Dans cette configuration, le volume du matériau à distribuer reste faible et en tout cas sans comparaison avec une bande de matériau enroulé en bobine.

Le problème posé par le demandeur réside dans l'étude d'un appareil distributeur de matériaux d'essuyage prédécoupé et enroulé en bobine.

A la connaissance du demandeur, il n'existe pas d'appareils distributeurs répondant à ce critère. Différentes tentatives ont été effectuées mais qui n'ont pas eu de suite car un des problèmes majeurs résidait dans le côté aléatoire de la force de traction du matériau par l'opérateur et son orientation et les risques de blocage par bourrage du matériau dans l'appareil. Dans la mesure où le matériau d'essuyage est prédécoupé, la nécessité de la présence d'un dispositif de coupe est remise en question. Le problème à résoudre reste alors principalement la tenue et la sortie du matériau d'essuyage avec des forces de traction et d'orientation par l'opérateur très diverses qui gênent la coupe de la bande de matériau dans l'appareil et donc provoquent un dysfonctionnement. Il faut en effet en maintenance réouvrir l'appareil distributeur et le recharger convenablement, c'est-à-dire présenter une bande de matériau hors de l'appareil pour être saisie. C'est la difficulté majeure qui a empêché la distribution de matériau d'essuyage prédécoupé enroulé en bobine.

Le problème posé étant donc défini, le Demandeur a travaillé et procédé à différentes études pour répondre de manière fiable et continue à la distribution de matériau d'essuyage prédécoupé enroulé en bobine.

Dans le cadre de l'ensemble de ces travaux et recherches sur les appareils distributeurs de matériau d'essuyage en général, le Demandeur a développé le concept d'un balancier articulé par rapport au carter de l'appareil permettant son action sur la bande de matériau, un retrait par pivotement vers l'arrière de l'appareil d'un angle proportionnel à la force de traction pour créer un dispositif amortisseur de choc. Cela permet d'éviter d'avoir une tension excessive au niveau du matériau et donc pas de rupture imprévue de la bande de matériau. Cela est décrit dans le brevet EP 387160.

Le demandeur a aussi imaginé et mis au point dans le brevet PCT WO 01/30226 la possibilité d'un rouleau presseur apte à être en appui élastique sur un tambour récepteur d'un dispositif de coupe par le biais de deux leviers articulés indépendamment permettant d'accompagner le déroulement de la bande de matériau en fonction de l'orientation de la force de traction par rapport à l'appareil distributeur. Dans ce cas, les deux leviers sont structurellement identiques en étant fixés par rapport aux flasques du carter de l'appareil et leur autre extrémité est en liaison avec le rouleau presseur. On a donc la possibilité d'un certain «déhanchement » des deux leviers pour accompagner et absorber les effets de tirage du matériau d'essuyage.

Le Demandeur a donc, à partir de l'enseignement de ces deux brevets, cherché à intégrer la solution dans un appareil distributeur pour du matériau d'essuyage prédécoupé.

En pratique, le transfert de l'enseignement de ces deux solutions ne permet pas d'assurer la fiabilité de fonctionnement et de distribution car le Demandeur a constaté un blocage des mécanismes concernés.

La démarche du Demandeur a donc été, à partir de ces documents, de rechercher une solution fiable et tenant compte de l'environnement de l'appareil distributeur sans dispositif de coupe et donc sans tambour contre lequel appuie la bande de matériau, en particulier dans le brevet WO 01/30226.

Une solution apportée par le Demandeur a été décrite dans la demande de brevet WO 2010/089467 qui est défini par les caractéristiques suivantes :
L'appareil distributeur de matériau d'essuyage en bobine décrit dans ce document comprend un carter de fixation murale avec une paroi de fond, deux parois latérales, une paroi de base inférieure et un couvercle articulé par rapport audit carter par relevage par le haut, ladite paroi de fond recevant un module lui-même avec une paroi de fond et deux flasques latéraux profilés et agencés pour la réception de la bobine de matériau. L'appareil distributeur comprend un mécanisme à balancier, ayant pour but de ramener vers l'arrière de l'appareil la bande de matériau prédécoupé et ce en étroite combinaison avec le relevage ou l'abaissement du couvercle. Ce mécanisme à balancier est disposé par l'extérieur de part et d'autre des flasques latéraux du module dans l'espace formé avec les flasques latéraux du carter. Le mécanisme comprend ainsi deux leviers articulés entre eux et entre lesquels est disposé au moins un rouleau de renvoi. Un premier levier présente une structure uniforme, et le second levier est agencé avec différents composants permettant une articulation du type joint de cardan. Les leviers sont accouplés avec des bras permettant le relevage ou l'abaissement du couvercle.

Si le fonctionnement de l'appareil ainsi décrit dans ce brevet WO 2010/089467 est particulièrement fiable, l'appareil présente néanmoins certains inconvénients dans la multiplicité des pièces avec un coût de fabrication et de montage important. Par ailleurs, la nécessité de relever le couvercle pour permettre le chargement de la bobine de matériau reste gênant même si il y a un verrouillage en position relevée. L'opérateur, en effet, est limité dans la saisie et le maintien de la bobine de matériau en cours de finition destinée à être enlevée, et au rechargement de l'appareil avec une autre bobine. Il n'y a pas d'intervention possible de l'utilisateur en cas de bourrage du matériau d'essuyage. Le document WO2010/089467 divulgue un appareil distributeur de matériau prédécoupé ayant les caractéristiques du préambule de la revendication 1.

Le Demandeur a également développé des appareils distributeurs de matériau d'essuyage décrits dans les brevets lui appartenant WO 2009/150342 et WO 2010/089467.

Il est précisé que les caractéristiques du document WO 2010/089467 sont définies dans le préambule de la revendication 1.

La démarche du Demandeur tout en restant dans le concept technique de l'appareil décrit dans ce brevet a été de simplifier le dit appareil en permettant une ouverture par le bas du couvercle et également en pouvant intervenir efficacement en cas de bourrage du matériau découpé en sortie de l'appareil. Une solution nouvelle a ainsi été apportée qui est économiquement moins coûteuse à réaliser, qui permet le positionnement de la bobine de matériau de remplacement dans le couvercle basculé et inversement de la bobine de matériau épuisée après substitution avec la bobine de remplacement. Un autre aspect et but de l'invention a été de faciliter et permettre à l'utilisateur d'intervenir lui-même et rapidement sur l'appareil en cas de bourrage de matériau.

Un autre objectif de l'invention était de permettre la distribution d'une bande de matériau prédécoupée, soit enroulée en bobine, soit pliée en 'Z'.

Ces buts et d'autres encore ressortiront bien de la suite de la description.

L'appareil distributeur de matériau d'essuyage prédécoupé enroulé en bobine ou plié en 'Z' de l'invention comprend un carter de fixation recevant un couvercle articulé pour sa fermeture en relevage, le dit carter recevant un module fixé de manière démontable par rapport au dit carter, le dit module étant agencé pour recevoir une bande de matériau prédécoupé enroulée en bobine ou pliée en 'Z', le dit appareil comprenant un mécanisme à balancier ayant pour fonction de ramener vers l'arrière de l'appareil la bande de matériau prédécoupée lors du relevage du dit couvercle, le dit mécanisme étant disposé par l'extérieur de part et d'autre des flasques latéraux du module, le module comprenant un volet articulé par rapport au module et un dispositif autorisant une traction sur l'extrémité de la bande de matériau en cas de bourrage ou de dysfonctionnement dans le passage de la bande de matériau entre le volet et la face interne du couvercle, le dit module étant agencé et comprenant des moyens pour permettre le positionnement et l'articulation d'un volet disposé en regard de la face interne du couvercle, le dit module comprenant une plaque support du dit dispositif, le dispositif comprenant un poussoir disposé verticalement et coulissant de manière contrôlée et limitée par rapport à la face interne de la plaque-support, le poussoir comprenant une partie basse de contact et de préhension, et une extrémité supérieure formant came, le dispositif comprenant un moyen de roulement monté sur un axe par rapport à la plaque-support, le moyen de roulement étant susceptible de coopérer avec l'extrémité supérieure du poussoir, le poussoir étant susceptible de coopérer avec le volet, et le dispositif agissant sur le volet pour assurer son pivotement vers l'arrière et l'élargissement du volume entre le volet et la dite paroi interne du couvercle pour autoriser le débourrage et la sortie de la bande de matériau hors de l'appareil.

Ces caractéristiques et d'autres encore ressortirons bien de la suite de la description.

Pour fixer l'objet de l'invention illustré d'une manière non limitative aux figures des dessins où :
Les figures 1 et 2 sont des vues à caractère schématique de principe relatif au fonctionnement de l'appareil,
La figure 3 est une vue en perspective et avant montage de l'appareil distributeur comprenant un module aménagé selon l'invention et disposé dans un carter avec couvercle basculant vers le bas,
La figure 4 est une vue en perspective éclatée schématique du module avant montage de ses composants,
Les figures 5 et 6 sont des vues de côté de l'appareil selon la figure 6, le module étant disposé dans le carter avant fermeture du couvercle et après fermeture du couvercle,
Les figures 7 et 8 sont des vues à caractère schématique et en coupe illustrant l'actionnement du dispositif du débourrage de la bande de matériau,
La figure 9 est une vue partielle et en perspective illustrant le dispositif de débourrage,
La figure 10 est une vue partielle arrière du volet,
La figure 11 est une vue partielle du couvercle incluant des moyens de séparation des formats et guidage de la bande de matériau en sortie d'appareil,
La figure 12 est une vue complémentaire à la figure 11 représentant schématiquement le volet et les moyens disposés sur le couvercle pour la sortie de la bande de matériau et séparation des formats La figure 13 est une vue en variante du volet selon la figure 12,
La figure 14 est une vue en variante illustrant la sortie de la bande de matériau dans une configuration plate, et lamelle de séparation des formats,
La figure 15 est une vue à caractère schématique illustrant les moyens de la figure 14.

Afin de rendre plus concret l'objet de l'invention, on le décrit maintenant d'une manière non limitative illustrée au figures des dessins.

L'appareil distributeur de matériau d'essuyage prédécoupé est représenté dans son ensemble par (A) et comprend un carter (1) de fixation murale avec une paroi de fond (1a), deux parois latérales (1b), une paroi de base (1c) inférieure et un couvercle (2) articulé par rapport au carter en vue de sa fermeture par relevage vers le haut et verrouillage. Le carter est susceptible de recevoir un module (3), lui-même agencé avec une paroi de fond (3a), deux flasques latéraux (3b), profilés et agencés de manière connue pour la réception de la bobine (B) de matériau d'essuyage prédécoupée. De manière connue, la bobine de matériau est maintenue par des embouts (4) ou formes bombées conformés sur des flasques latéraux (3b) du module avec capacité de déplacement élastique d'au moins l'un des flasques ou partie de flasques pour permettre le positionnement de la bobine de matériau. Une fente (3c) peut ainsi être réalisée sur chacun des flasques pour permettre cette élasticité. En variante, la bande de matériau prédécoupée peut être pliée en 'Z' et le lot correspondant disposé à l'arrière du module.

Le module est fixé sur le carter par des moyens d'encliquetage rapides de type connu pour permettre son montage et son démontage en fonction des besoins.

L'appareil distributeur selon l'invention est aménagé pour recevoir un mécanisme à balancier référencé dans son ensemble par (M) ayant pour but de ramener vers l'arrière de l'appareil la bobine de matériaux prédécoupé et ce en étroite combinaison avec le relevage ou l'abaissement du couvercle. Ce mécanisme (M) est disposé par l'extérieur de part et d'autre des flasques latéraux du module dans l'espace formé avec les flasques latéraux (1b) du carter.

Ce mécanisme assurant la fonction de balancier comprend deux leviers (5) et (6) profilés en 'L' et coudés qui sont articulés sur l'une de leurs ailes (5.1) (6.1) avec des axes pivot (5.2) (6.2) par rapport aux flasques (3b) du module. Ces deux leviers sont disposés parallèles et indépendants l'un de l'autre tout en étant reliés à l'extrémité supérieure de leurs ailes (5.3) (6.3) par une barre entretoise (7) montée libre et constituant un rouleau de renvoi contre lequel viendra en appui et guidage la bande de matériau issue de la bobine de matériau. A leur partie inférieure, les leviers (5) et (6) présentent chacun un moyen d'ancrage (5.4) (6.4) permettant la fixation d'un moyen de rappel élastique (10) sous forme de ressort. Ce dernier est ainsi fixé à une extrémité (10.1) sur le levier (5-6) correspondant et à son autre extrémité (10.2) sur un bras de transmission (8) coudé, lui-même articulé par rapport aux flasques (3b) du module. Ce bras de transmission (8) coudé en forme de 'L' présente une extrémité avant (8.1) profilée, débordante par rapport au plan avant du module (3) pour coopérer avec le couvercle (2). L'extrémité arrière (8.2) de chaque bras de transmission permet l'accrochage de la seconde extrémité (10.2) du moyen de rappel (10). Ce bras de transmission est lui-même articulé par rapport à un axe (9), solidaire des flasques (3.b). Selon cette mise en oeuvre, toute action de relevage du couvercle de l'appareil va provoquer le contact de ce dernier avec les deux bras de transmission précités (8) de part et d'autre du module et permettre le pivotement des dits bras vers le haut. L'extrémité arrière de ceux-ci bascule alors vers le bas sous l'effet en entraînant le relevage du mécanisme à balancier (M). La barre entretoise (7) permet la liaison entre les bras de transmission tout en autorisant une articulation des bras l'un par rapport à l'autre pour permettre une absorption des mouvements lors de la traction de la bande de matériau par l'utilisateur.

Le module (3) est agencé pour permettre le positionnement et l'articulation d'un volet (11) susceptible d'être disposé en regard de la face interne du couvercle (2) avec une capacité de pivotement limité. Le module (3) est aussi agencé selon l'invention avec un dispositif (D) qui permet une action de traction sur l'extrémité de la bande de matériau lorsqu'il y a un bourrage ou un dysfonctionnement dans le passage de la bande de matériau entre le volet (11) précité et le couvercle (2). Ces dispositions concourent en combinaison à la distribution de la bande de matériau, à la suppression du phénomène de bourrage ou de blocage du matériau dans le volume (V) défini entre le dit volet et la dite paroi interne (2.1) du couvercle (2).

Plus spécifiquement, la mise en oeuvre est la suivante : le module comprend dans sa partie avant entre ses flasques (3b) latéraux une plaque-support (3e) assurant aussi la rigidification du module, qui est sensiblement en retrait par rapport aux extrémités avant des dits flasques (3b). Cette plaque-support reçoit le dispositif (D). Elle est perpendiculaire à la paroi de base (3d) du module et est verticale ou sensiblement.

En avant de cette plaque-support est disposé le volet (11). Ce dernier est articulé à sa base par deux axes pivots (11.1) qui pénètrent par dans des ouvertures (3f) formant logement ménagées dans l'épaisseur des flasques (3b). Le volet présente ensuite sensiblement au-dessus de chacun de ses axes pivots des languettes en saillies (11.2) disposées transversalement, qui sont susceptibles de traverser des fenêtres (3g) formées près des extrémités des flasques (3b). Dans sa partie supérieure, le volet (11) présente une ouverture oblongue (11.4) verticale susceptible d'autoriser le passage d'un des moyens constitutifs du dispositif (D). Le chant supérieur (11.5) du dit volet présente une configuration curviligne, bombée vers le haut pour permettre le passage et défilement de la bande de matériau.

Le volet (11) a une capacité de pivotement angulaire vers l'arrière par ses axes pivots par rapport à la plaque-support. A cet effet, il est prévu de disposer à partir des faces externes des flasques latéraux (3b) du module un levier (12) articulé en son point médian par rapport à un point pivot (13) ancré sur chacun des flasques latéraux. Chaque levier présente une extrémité supérieure (12.1) susceptible d'être en contact avec la languette (11.2) transversale en saillie en regard disposée sur le volet et traversant le flasque (3b). L'extrémité opposée (12.2) de chaque bras est fixée à un ressort (14) dont l'autre extrémité est fixée à un point d'ancrage (15) disposé en arrière sur chacun des flasques latéraux. Le pivotement vers l'arrière du volet (11) s'effectue donc à l'encontre de l'extension de chacun des ressorts (14).

Selon un mode de réalisation de l'invention, le volet (11) présente à partir de son plan intérieur une patte (16) profilée horizontale (16a) se prolongeant par une forme en crochet (16b) en extrémité dont la fonctionnalité sera précisée.

Il convient alors de décrire le dispositif (D).

Ce dispositif (D) comprend un poussoir (17) disposé verticalement et coulissant de manière contrôlée et limitée par rapport à la face interne de la plaque-support (3e). Ce poussoir disposé verticalement est susceptible d'être actionné par l'utilisateur dans les conditions qui seront précisées par la suite. Il comprend ainsi une partie basse (17.1) de contact et de préhension et apparaissant dans la partie basse de l'appareil pour pouvoir être manipulé par l'utilisateur. Son extrémité supérieure (17.2) présente un double profil penté opposé (17.3) (17.4) formant came. La plaque support (3^{e}) est aménagée avec une forme en saillie (18) constituant guide pouvant être moulée avec elle en laissant le passage du poussoir lorsque ce dernier est sollicité. La partie supérieure du poussoir présente un talon (17.5) susceptible de venir en appui sur la partie guide (18) pour limiter le déplacement vers le bas du poussoir. Un moyen de rappel élastique (19) est fixé par ses extrémités (19.1) à la base du module et d'autre part sur le corps du poussoir lui-même.

Selon une autre disposition, l'extrémité du poussoir est agencée avec un double plan incliné respectivement (17.3) (17.4) disposés en opposition. Par ailleurs, le dispositif (D) comprend un moyen de roulement (20) sous forme de galet monté à partir de la face extérieure de la plaque-support (3^{e}). Ce galet est monté sur un axe (21) de telle sorte qu'il soit disposé à l'avant de la dite plaque-support. Ce galet est positionné pour être en regard de l'extrémité supérieure du poussoir et plus particulièrement de son pan coupé (17.3). De manière très particulière, l'axe (21) est monté entre deux chapes (22) (23) disposées en saillie par rapport à la plaque-support (3e). Une première chape (22) permet le positionnement fixe de l'axe avec l'intégration dans son volume intérieur d'un moyen de type roue libre permettant la rotation de l'axe (21) dans un seul sens. L'autre chape (23) est aménagée avec une ouverture oblongue (23.1) qui permet un léger débattement latéral de l'axe (21), autorisant la modification de la position du galet (20) dans les conditions de fonctionnement qui seront précisées par ailleurs.

Selon une autre disposition, la partie crochet (16b) formée sur la patte (16) du volet (11) présente aussi un pan coupé (16c) qui est destiné à venir en contact avec le second pan coupé (17.4) établi sur l'extrémité supérieur du poussoir (17). Une fenêtre (24) établie dans l'épaisseur de la plaque-support permet le passage de l'extrémité en forme de crochet (16b) pour que les pans coupés (16c) et (17.4) respectifs viennent en regard et contact l'un de l'autre en vue du fonctionnement du dispositif.

Il convient dès lors d'expliciter le fonctionnement de l'appareil en se référant aux figures des dessins.

En situation normale de fonctionnement de l'appareil, le couvercle (2) est relevé vers le haut après chargement de la bobine de matériau prédécoupé et verrouillé par un mécanisme approprié non illustré. Le relevage du couvercle provoque l'appui de la face interne (2a) de ce dernier contre l'extrémité des bras (8) de transmission qui à leur tour, de par leur pivotement, vont provoquer le relevage du mécanisme à balancier (M). Dans cette situation, la bande de matériau défile par le contournement du rouleau de renvoi (7) du mécanisme à balancier devant le volet (11), entre ce dernier, et la paroi interne (2a) du couvercle (2), pour être ensuite saisie par l'utilisateur. Dans cette situation, le volet (11) se trouve en position vers l'avant par rapport au module (3) et le galet (20) du dispositif (D) ne vient pas en débordement du dit volet. Le volume (V) ou espace de passage de la bande de matériau, entre le volet et le couvercle, est donc limité.

Dans l'hypothèse d'un bourrage de la bande de matériau, dans la zone du volume ou espace entre le volet et le couvercle, ou d'un dysfonctionnement quelconque, l'utilisateur n'a pas la possibilité de saisir l'extrémité de la bande de matériau pour en déchirer un format. Il est donc nécessaire de mettre en oeuvre le double mouvement combiné du dispositif (D) et du volet (11) pour permettre une libération du volume ou espace ou se trouve le bourrage, de le supprimer et ainsi de présenter à nouveau la bande de matériau en sortie de l'appareil.

Pour ce faire, l'utilisateur agit sur le poussoir (17) en procédant à son relevage vertical. Cette action provoque un double mouvement, à savoir le contact de l'extrémité supérieure (17.2) du poussoir avec le galet (20) et par la conformation en came du pan incliné (17.3) correspondant, cela provoque l'avancement vers l'avant du galet. L'axe (21) du dit galet est donc sensiblement déplacé dans le logement oblong (23.1) formé sur la chape (23) ce qui permet le passage du galet dans la lumière oblongue (11.4) en regard formée sur le volet.

Par ailleurs, le relevage du poussoir (17) entraîne le contact de la partie crochet (16.2) de la patte (16) associée au volet avec le second pan coupé (17.4) formé en extrémité supérieure du poussoir. Cela provoque le pivotement vers l'arrière du volet et donc une sortie plus saillante du galet (20). Ce dernier vient en contact avec le couvercle et la bande de matériau est entraînée vers le bas, le relâchement du poussoir à l'encontre du moyen élastique (19), qui lui est associé, provoque l'escamotage du galet et ne touche plus la bande de matériau. Plusieurs actions successives en va-et-vient sur le poussoir permettent le défilement progressif de la bande de matériau jusqu'à pouvoir être saisie par l'utilisateur. Le volume défini entre le volet et la paroi interne (2a) en regard du couvercle étant augmenté, la bande de matériau peut plus facilement être débourrée.

Le dispositif ainsi décrit est extrêmement pratique et facilement manipulable en toute sécurité par l'utilisateur.

Selon une autre disposition, l'appareil est aménagé pour permettre une distribution de la bande de matériau à plat ou légèrement froissée.

Selon la configuration de la bande de matériau, à plat ou légèrement froissé, on prévoit un aménagement représenté aux figures 11 à 14.

Dans la configuration à plat (figure 14), le volet (11) présente une découpe centrale (11.6) pour le passage du matériau avec des points de saillies (11.7) qui sont susceptibles de venir en contact avec le matériau lui-même. Au moins une plaque d'appui (25) articulée par rapport à la plaque-support (3e) à l'encontre d'un moyen élastique (26) vient en débordement d'extrémité du volet dans sa partie inférieure en constituant un second appui (25.1) sur la bande de matériau. Le couvercle présente lui-même sur sa face frontale une paroi curviligne (2c) orientée vers l'intérieur de manière à coopérer avec la dite plaque d'appui (25) et l'extrémité du volet (11), par le double appui (11.7) et (25.1). Il y a donc un contact étroit de la bande de matériau pour la séparation des formats.

Dans la mise en oeuvre figures 11 à 13 correspondant à une configuration légèrement froissée, les galets crantés (27) assurent la séparation des formats prédécoupés.

Les avantages ressortent bien de l'invention. On souligne la simplicité des mécanismes, le nombre limité de composants et l'action possible et aisée pour l'utilisateur de supprimer les débourrages de matériau.

La bande de matériau prédécoupée peut-être présentée en bobine ou être pliée en 'Z' sans modifier le concept de l'invention et le mécanisme mis-en-oeuvre. Les modules (3) peuvent être adaptés selon la distribution de la bande de matériau enroulée en bobine ou pliée en 'Z' de sorte que l'on peut avoir deux modules légèrement différents pour le positionnement de la bande de matériau prédécoupée, mais agencés de manière identique pour la réception des mécanismes et du dispositif selon l'invention.

## Revendications

1. Appareil distributeur de matériau d'essuyage prédécoupé enroulé en bobine ou plié en 'Z' comprenant un carter (1) de fixation recevant un couvercle (2) articulé pour sa fermeture en relevage, le dit carter recevant un module (3) fixé de manière démontable par rapport au dit carter, le dit module étant agencé pour recevoir une bande de matériau prédécoupé enroulée en bobine ou pliée en 'Z', le dit appareil comprenant un mécanisme à balancier (M) ayant pour fonction de ramener vers l'arrière de l'appareil la bande de matériau prédécoupée lors du relevage du dit couvercle, le dit mécanisme étant disposé par l'extérieur de part et d'autre des flasques latéraux du module, **caractérisé en ce que** le module (3) comprend un volet (11) articulé par rapport au module et un dispositif (D) autorisant une traction sur l'extrémité de la bande de matériau en cas de bourrage ou de dysfonctionnement dans le passage de la bande de matériau entre le volet et la face interne du couvercle, le dit module étant agencé et comprenant des moyens pour permettre le positionnement et l'articulation d'un volet (11) disposé en regard de la face interne du couvercle, **et en ce que** le dit module comprend une plaque support (3e) du dit dispositif (D), **et en ce que** le dispositif (D) comprend un poussoir (17) disposé verticalement et coulissant de manière contrôlée et limitée par rapport à la face interne de la plaque-support (3e), **et en ce que** le poussoir comprend une partie basse (17.1) de contact et de préhension, et une extrémité supérieure (17.2) formant came, **et en ce que** le dispositif (D) comprend un moyen de roulement (20) monté sur un axe (21) par rapport à la plaque-support (3e), **et en ce que** le moyen de roulement (20) est susceptible de coopérer avec l'extrémité supérieure du poussoir, **et en ce que** le poussoir est susceptible de coopérer avec le volet, **et en ce que** le dispositif (D) agit sur le volet (11) pour assurer son pivotement vers l'arrière et l'élargissement du volume (V) entre le volet et la dite paroi interne (2.1) du couvercle pour autoriser le débourrage et la sortie de la bande de matériau hors de l'appareil.

2. Appareil distributeur selon la revendication 1, **caractérisé en ce que** le volet (11) est articulé par rapport au module, le dit volet présentant une ouverture oblongue verticale (11.4) autorisant le passage d'un des dits moyens constitutif du dispositif (D) et une patte (16) profilée en forme de crochet (16b), **et en ce que** le dit poussoir (17) présente une extrémité supérieure (17.2) avec un double profil penté opposé (17.3) (17.4) formant came, **et en ce que** le moyen de roulement (20) coopère avec l'extrémité supérieure du poussoir par son profil penté (17.4) et la partie crochet (16b) formée sur la patte du volet coopère avec le profil penté opposé du poussoir pour autoriser le pivotement vers l'arrière du volet.

3. Appareil distributeur selon la revendication 2, **caractérisé en ce que** le volet (11) présente des axes pivots (11.1) coopérant dans des ouvertures formées sur les flasques latéraux (3b) du module, **et en ce que** le dit volet présente une forme supérieure curviligne (11.5).

4. Appareil distributeur selon les revendications 1 et 2 ensemble, **caractérisé en ce que** le module (3) est agencé avec une plaque-support (3e) disposée entre ses flasques latéraux, la dite plaque-support recevant le dispositif (D), **et en ce que** la dite plaque support (3e) étant agencée avec une ouverture pour autoriser le passage de la forme en crochet associée au volet (11) pour autoriser le déplacement vers l'arrière du dit volet.

5. Appareil distributeur selon la revendication 1, **caractérisé en ce que** l'axe (21) du moyen de roulement (20) est monté entre deux chapes (22-23) disposées en saillies par rapport à la plaque-support (3e), et **en ce que** la première chape (22) permet le positionnement fixe de l'axe avec l'intégration dans son volume intérieur d'un moyen constitué par une roue libre, **et en ce que** l'autre chape (23) comprend une lumière oblongue (23.1) autorisant un débattement latéral de l'axe (21).

6. Appareil distributeur selon la revendication 1, **caractérisé en ce que** la plaque-support (3e) comprend une forme en saillie formant guide (18), **et en ce que** la partie supérieure du poussoir présente un talon (17.5) de limitation de déplacement du poussoir, **et en ce qu'**un moyen de rappel élastique (19) fixé sur le poussoir et sur le module contrôle la limitation de déplacement du poussoir.

7. Appareil distributeur selon la revendication 1, **caractérisé en ce que** le mécanisme à balancier (M) comprend deux leviers (5-6) profilés en 'L' articulés par des axes pivots sur les flasques latéraux du module, les dits leviers étant parallèles et indépendants et reliés à leurs parties supérieures par une barre entretoise (7) constituant un rouleau de renvoi de la bande de matériau, **et en ce que** les leviers (5-6) sont reliés chacun par un moyen élastique de liaison (10) à un bras de transmission (8) articulé par rapport aux flasques (3b) du module, et **en ce que** les extrémités avant des dits bras sont susceptibles de coopérer avec le couvercle (2), qui en situation de fermeture, assure le positionnement du mécanisme à balancier en position relevée.

8. Appareil distributeur selon la revendication 2, **caractérisé en ce que** le volet (11) présente des languettes (11.2) traversant l'épaisseur des flasques latéraux (3b) du module et coopérant avec un levier (12) articulé à l'encontre d'un moyen élastique (14), le pivotement vers l'arrière du volet s'effectuant à l'encontre de l'extension du moyen (14).

9. Appareil distributeur selon la revendication 1, **caractérisé en ce que** le volet (11) présente une découpe centrale (11.6) pour le passage de la bande de matériau en définissant des points de saillies (11.7), **et en ce que** une plaque d'appui (25) est disposée articulée par rapport à la plaque-support (3e) à l'encontre d'un moyen élastique en venant en débordement d'extrémité du volet (11) dans sa partie inférieure en constituant un double appui sur la bande de matériau, **et en ce que** le couvercle présente sur sa face frontale une paroi curviligne (2c) orientée vers l'intérieur pour coopérer avec la dite plaque d'appui (25) et les points de saillies (11.7) formés sur le volet (11) lors du passage de la bande de matériau pour permettre la séparation des bandes de matériau.

10. Appareil distributeur selon la revendication 1, **caractérisé en ce que** le couvercle présente deux guides (27) partiellement crantés, disposés en regard de la découpe centrale (11.6) formée sur le volet

## Patentansprüche

1. Spender für zugeschnittenes, in Rollen aufgerolltes oder in "Z"-Form gefaltetes Material mit einem Befestigungsgehäuse (1) zur Aufnahme eines Deckels (2), der für seinen Verschluss in Erhöhung artikuliert ist, wobei das genannte Gehäuse ein Modul (3) aufnimmt, das abnehmbar im Verhältnis zu dem genannten Gehäuse befestigt ist, wobei das genannte Modul angeordnet ist, um ein Band aus zugeschnittenem, in Rolle aufgerolltem oder in "Z"-Form gefaltetem Material aufzunehmen, wobei das genannte Gerät einen Kippmechanismus (M) umfasst, der eine Funktion zum Zurückführen des Bandes aus zugeschnittenem Material auf die Rückseite des Geräts beim Anheben des genannten Deckels hat, wobei der genannte Mechanismus von außen auf jeder Seite der lateralen Flansche des Moduls angeordnet ist, **dadurch gekennzeichnet, dass** das Modul (3) eine im Verhältnis zum Modul artikulierte Klappe (11) und eine Vorrichtung (D) umfasst, die einen Zug auf das Ende des Materialbandes bei einem Stau oder einer Störung beim Durchgang des Materialbandes zwischen der Klappe und der internen Seite des Deckels zulässt, wobei das genannte Modul angeordnet ist und Mittel umfasst, um die Positionierung und die Artikulation einer Klappe (11) zu erlauben, die gegenüber der internen Seite des Deckels angeordnet ist, **und dadurch, dass** das genannten Modul eine Trägerplatte (3e) der genannten Vorrichtung (D) umfasst, **und dass** die Vorrichtung (D) eine Druckvorrichtung (17) umfasst, die vertikal angeordnet und kontrolliert und begrenzt im Verhältnis zur internen Seite der Trägerplatte (3e) gleitet, **und dass** die Druckvorrichtung einen unteren Kontakt- und Greifer-Teil (17.1) und ein eine Nocke bildendes oberes Ende (17.2) umfasst, **und dass** die Vorrichtung (D) ein Rollenmittel (20) umfasst, das auf einer Achse (21) im Verhältnis zur Trägerplatte (3e) montiert ist, und dass das Rollmittel (20) geeignet ist, mit dem oberen Ende der Druckvorrichtung zusammenzuwirken, **und dass** die Druckvorrichtung geeignet ist, mit der Klappe zusammenzuwirken, **und dass** die Vorrichtung (D) auf die Klappe (11) einwirkt, um ihr Schwenken nach hinten und die Erweiterung des Volumens (V) zwischen der Klappe und der genannten internen Wand (2.1) des Deckels zu gewährleisten, um das Entstauen und den Austritt des Materialbandes aus dem Gerät zu gewährleisten.

2. Spender gemäß Anspruch 1, **dadurch gekennzeichnet, dass** die Klappe (11) im Verhältnis zum Modul artikuliert ist, wobei die genannte Klappe eine vertikale längliche Öffnung (11.4), die den Durchgang eines der genannten Mittel zulässt, das die Vorrichtung (D) bildet, und eine profilierte Klause (16) in Hakenform (16b) aufweist, **und dass** die genannte Druckvorrichtung (17) ein oberes Ende (17.2) mit einem doppelten, geneigten, gegenüberliegenden Profil (17.3) (17.4) aufweist, das eine Nocke bildet, **und dass** das Rollmittel (20) mit dem oberen Ende der Druckvorrichtung durch sein geneigtes Profil (17.4) zusammenwirkt und der Hakenteil (16b), der auf der Klaue der Klappe gebildet wird, mit dem geneigten, gegenüberliegenden Profil der Druckvorrichtung zusammenwirkt, um das Schwenken der Klappe nach hinten zu erlauben.

3. Spender gemäß Anspruch 2, **dadurch gekennzeichnet, dass** die Klappe (11) Schwenkachsen (11.1) aufweist, die in auf den lateralen Flanschen (3b) des Moduls geformten Öffnungen zusammenwirken, **und dass** die genannte Klappe eine obere, krummlinige Form (11.5) aufweist.

4. Spender gemäß Anspruch 1 und 2 gemeinsam, **dadurch gekennzeichnet, dass** das Modul (3) mit einer Trägerplatte (3e) angeordnet ist, die zwischen ihren lateralen Flanschen angeordnet ist, wobei die genannte Trägerplatte die Vorrichtung (D) aufnimmt, **und dass** die genannte Trägerplatte (3e) mit einer Öffnung angeordnet ist, um den Durchgang der Hakenform zu erlauben, die der Klappe (11) zugeordnet ist, um die Verschiebung der genannten Klappe nach hinten zu erlauben.

5. Spender gemäß Anspruch 1, **dadurch gekennzeichnet, dass** die Achse (21) des Rollmittels (20) zwischen zwei Gabelgelenken (20-23) montiert ist, die hervorstehend im Verhältnis zur Trägerplatte (3e) angeordnet sind, **und dass** das erste Gabelgelenk (22) die feste Positionierung der Achse mit der Integration in ihr Innenvolumen eines durch ein freies Rad gebildetes Mittel zulässt, **und dass** das andere Gabelgelenk (23) eine längliche Öffnung (23.1) umfasst, der ein laterales Ausfedern der Achse (21) zulässt.

6. Spender gemäß Anspruch 1, **dadurch gekennzeichnet, dass** die Trägerplatte (3e) eine hervorstehende, eine Führung bildende Form (18) umfasst, **und dass** der obere Teil der Druckvorrichtung einen Absatz (17.5) zur Beschränkung der Verschiebung der Druckvorrichtung aufweist, **und dass** ein auf der Druckvorrichtung und auf dem Modul befestigtes elastisches Rückholmittel (19) die Verschiebungsbegrenzung der Druckvorrichtung kontrolliert.

7. Spender gemäß Anspruch 1, **dadurch gekennzeichnet, dass** der Kippmechanismus (M) zwei in "L"-Form profilierte Hebel (5-6) umfasst, die durch Schwenkachsen auf den lateralen Flanschen des Moduls artikuliert sind, wobei die genannten Hebel parallel und unabhängig voneinander und an ihren oberen Teilen durch eine Stegstange (7) verbunden sind, die eine Unterbandrolle des Materialbandes bildet, **und dass** die Hebel (5-6) jeweils durch ein elastisches Verbindungsmittel (10) an einen Übertragungsarm (8) angeschlossen sind, der im Verhältnis zu den Flanschen (3b) des Moduls artikuliert ist, und dass die vorderen Enden der genannten Arme geeignet sind, mit dem Deckel (2) zusammenzuwirken, der in der Verschlusssituation die Positionierung des Kippmechanismus in erhöhter Position gewährleistet.

8. Spender gemäß Anspruch 2, **dadurch gekennzeichnet, dass** die Klappe (11) Zungen (11.2) aufweist, die die Dicke der lateralen Flansche (3b) des Moduls durchqueren und mit einem Hebel (12) zusammenwirken, der gegen ein elastisches Mittel (14) artikuliert ist, wobei das Schwenken der Klappe nach hinten gegen die Erweiterung des Mittels (14) erfolgt.

9. Spender gemäß Anspruch 1, **dadurch gekennzeichnet, dass** die Klappe (11) einen zentralen Ausschnitt (11.6) für den Durchgang des Materialbandes mit Definition von Vorsprungspunkten (11.7) aufweist, **und dass** eine Stützplatte (25) artikuliert im Verhältnis zur Trägerplatte (3e) gegen ein elastisches Mittel angeordnet ist, das am End-Überlauf der Klappe (11) in ihrem unteren Teil zum Anliegen kommt und dabei eine doppelte Stütze auf dem Materialband bildet, **und dass** der Deckel auf seiner frontalen Seite eine krummlinige Wand (2c) bildet, die nach innen ausgerichtet ist, um mit der genannten Stützplatte (25) und den Vorsprungspunkten (11.7) zusammenzuwirken, die beim Durchgang des Materialbandes auf der Klappe (11) gebildet werden, um die Trennung der Materialbänder zu erlauben.

10. Spender gemäß Anspruch 1, **dadurch gekennzeichnet, dass** der Deckel zwei teilweise verzahnte Führungen (27) aufweist, die gegenüber dem auf der Klappe gebildeten zentralen Ausschnitt (11.6) angeordnet sind.

## Claims

1. Dispensing machine for pre-cut wipe material wound on a reel or accordion pleated of the type comprising a housing (1) that receives an articulated cover (2) which can be closed by raising it, said housing accommodating a module (3) that is demountably fixed relative to said housing, said module being designed to accommodate a pre-cut strip of material wound on a reel or accordion pleated, said machine comprising a compensating-lever mechanism (M) intended to move the pre-cut strip of material back towards the rear of the machine when said cover is raised, said mechanism being externally located either side of the lateral side pieces of the module, **characterised in that** module (3) comprises a flap (11) which is articulated relative to the module and a device (D) that makes it possible to pull the end of the strip of material in the event of a jam or abnormal transport of the strip of material between the flap and the inner face of the cover, said module being designed and comprising means to enable positioning and articulation of a flap (11) located opposite the inner face of the cover, **and in that** said module comprises a support plate (3e) for said device (D), **and in that** device (D) comprises a vertically arranged pusher (17) that slides in a controlled manner which is limited relative to the inner face of support plate (3e), **and in that** the pusher has a lower contact and gripping part (17.1) and an upper end (17.2) forming a cam, **and in that** device (D) comprises a means of rolling (20) mounted on a shaft (21) relative to support plate (3e), **and in that** the means of rolling (20) is capable of cooperating with the upper end of the pusher, **and in that** the pusher is capable of cooperating with the flap, **and in that** device (D) acts on the flap (11) in order to ensure it swivels backwards and enlarges the space (V) between the flap and said inner wall (2.1) of the cover in order to allow unjamming and allow the strip of material to emerge from the machine.

2. Dispensing machine as claimed in claim 1, **characterised in that** flap (11) is articulated relative to the module, said flap having a vertical oblong opening (11.4) allowing one of the means that constitute device (D) to pass through it and a stub (16) shaped like a hook (16b), **and in that** said pusher (17) has an upper end (17.2) with a twin opposing-slope shape (17.3) (17.4) which forms a cam, **and in that** the means of rolling (20) cooperates with the upper end of the pusher by its sloping surface (17.4) and the hook part (16b) formed on the stub of the flap cooperates with the opposite-facing sloping surface of the pusher in order to enable rearward swivelling of the flap.

3. Dispensing machine as claimed in claim 2, **characterised in that** flap (11) has pivot axes (11.1) which cooperate in openings formed on the lateral side pieces (3b) of the module, **and in that** said flap has an upper curved shape (11.5).

4. Dispensing machine as claimed in claims 1 and 2, **characterised in that** module (3) is designed with a support plate (3e) between its lateral side pieces, said support plate accommodating device (D), **and in that** said support plate (3e) is designed with an opening to allow movement of the hook shape associated with flap (11) in order to allow rearward displacement of the flap.

5. Dispensing machine as claimed in claim 1, **characterised in that** shaft (21) of means of rolling (20) is mounted between two end fittings (22-23) which protrude relative to support plate (3e), **and in that** the first end fitting (22) is used to position the shaft in a fixed manner and integrate, in its internal space, a means consisting of a free wheel, **and in that** the other end fitting (23) has an oblong opening (23.1) which allows slight lateral deflection of shaft (21).

6. Dispensing machine as claimed in claim 1, **characterised in that** support plate (3e) is designed with a protruding shape forming a guide (18), **and in that** the upper part of the pusher has a rib (17.5) which limits the travel of the pusher, **and in that** an elastic return means (19) attached to the pusher and the module controls and limits movement of the pusher.

7. Dispensing machine as claimed in claim 1, **characterised in that** compensating-lever mechanism (M) comprises two 'L'-shaped levers (5-6) which are articulated to the side pieces of the module by pivot axes, said levers being arranged parallel and independently of each other, but their upper parts being linked by a spacer bar (7) which constitutes a return roller for the the strip of material, **and in that** levers (5-6) are each linked by an elastic means (10) to a transmission arm (8) which is articulated relative to side pieces (3b) of the module, and **in that** the forward ends of said arms are capable of cooperating with cover (2) which, when it is closed, ensures that the compensating-lever mechanism is located in its raised position.

8. Dispensing machine as claimed in claim 2, **characterised in that** flap (11) has tabs (11.2) which pass through the thickness of side pieces (3b) of the module and cooperate with a lever (12) which is articulated in opposition to elastic means (14) and the flap swivels rearwards in opposition to the extension of means (14).

9. Dispensing machine as claimed in claim 1, **characterised in that** flap (11) has a central cut-out (11.6) through which the strip of material can pass and defining protrusions (11.7), **and in that** there is a backing plate (25) which is articulated relative to support plate (3e) in opposition to an elastic return means and its lower part protrudes beyond the end of flap (11), thereby constituting two pressure points on the strip of material, **and in that** the cover has, on its front surface, a curved panel (2c) which is inwardly oriented so as to cooperate with said backing plate (25) and the pressure points (11.7) formed on flap (11) when the strip of material moves in order to separate individual pieces.

10. Dispensing machine as claimed in claim 1, **characterised in that** the cover has two partially toothed guides (27) located facing central cut-out (11.6) formed in the flap.
